# FASCICULE DE BREVET EUROPEEN

(11) **EP 1 832 941 B1**
(45) Date de publication et mention de la délivrance du brevet: **11.07.2012**
(21) Numéro de dépôt: 06405103.0
(22) Date de dépôt: 09.03.2006
(51) Int. Cl.: G04B 19/22, G04B 19/20, G04B 27/00

(54) **Pièce d'horlogerie**
Uhr
Timepiece

(43) Date de publication de la demande: 12.09.2007
(73) Titulaire: Bulgari Horlogerie S.A., 2000 Neuchatel (CH)
(72) Inventeur: Cibien, Patrick, 1347 Le Sentier (CH)
(74) Mandataire: Aivazian, Denis

(56) Documents cités:
- EP-A2- 1 058 166
- CH-A- 388 855
- CH-A3- 685 965
- GB-A- 2 267 981

## Description

La présente invention se rapporte à une pièce d'horlogerie comprenant un mobile auxiliaire d'indication de l'heure portant une denture en prise avec un sautoir de positionnement, un mécanisme d'entraînement de ce mobile auxiliaire comportant une liaison cinématique avec les mobiles principaux d'indication des heures et des minutes, pour mettre en prise un élément d'entraînement avec la denture de ce mobile auxiliaire d'indication de l'heure toutes les heures et deux bascules de correction pour déplacer sélectivement par pas d'une heure, l'un desdits mobiles indicateurs de l'heure par rapport à l'autre respectivement dans les deux sens de rotation.

On a déjà proposé un mécanisme de ce genre, notamment dans le CH 685 965. Toutefois, dans cette solution, les bascules pour faire déplacer le mobile indicateur de l'heure par sauts successifs correspondant à une heure ne peuvent agir que sur le mobile indicateur principal et non sur le mobile auxiliaire. En outre, l'essentiel du mécanisme pour l'indication des heures de deux fuseaux horaires est concentré au centre du mouvement, de sorte que la superposition de plusieurs mobiles sur un même axe augmente la hauteur du mouvement.

Un dispositif d'affichage comprenant un mobile auxiliaire d'indication de l'heure qui peut être déplacé par sauts successifs d'une heure est décrit dans le CH 388 855. Toutefois, dans la solution selon le CH 388 855, le mobile auxiliaire d'indication de l'heure est coaxial au mobile principal et rendu solidaire de celui-ci par un mécanisme d'encliquetage et non par une chaîne cinématique qui permet une plus grande liberté quant à l'emplacement de l'affichage du mobile auxiliaire d'indication de l'heure. Comme dans la solution précédente, l'essentiel du mécanisme pour l'indication des heures de deux fuseaux horaires est concentré au centre du mouvement et augmente la hauteur de celui-ci.

Le but de la présente invention est de remédier, au moins partiellement, aux inconvénients de l'état de la technique.

A cet effet, la présente invention a pour objet une pièce d'horlogerie selon la revendication 1.

L'avantage de cette invention est de permettre d'avoir un affichage du mobile auxiliaire d'indication de l'heure très éloigné du centre et de libérer le centre du mouvement, permettant de réduire la hauteur du mouvement par rapport aux solutions dans lesquelles tout le mécanisme pour l'affichage de deux fuseaux horaires est concentré, avec celui de l'affichage principal, au centre du mouvement, conduisant à une superposition de mobiles sur l'axe central du mouvement et à une augmentation de sa hauteur. Elle permet aussi d'effectuer le changement d'heure par simple boutons-poussoirs sur le mobile auxiliaire d'indication de l'heure, sans limitation et sans risque d'endommagement, malgré la liaison cinématique.

Les dessins annexés illustrent, schématiquement et à titre d'exemple, une forme d'exécution de la pièce d'horlogerie objet de présente invention.
La figure 1 est une vue en plan côté cadran de la pièce d'horlogerie;
la figure 2 est une vue en coupe selon la coupe II-II de la figure 1.

Les figures des dessins ne représentent que les parties de la pièce d'horlogerie relatives au mobile auxiliaire d'indication de l'heure étant donné que l'affichage principal des heures et des minutes ne subit aucun changement par rapport à l'affichage principal d'une pièce d'horlogerie, que cet affichage soit un affichage classique par aiguilles tournant constamment dans le même sens, ou un affichage de type rétrograde.

Au centre du mouvement se trouve, comme habituellement, une chaussée 1, lanternée sur l'arbre de la roue de centre (non représenté). Le pignon de cette chaussée 1 est en liaison cinématique, comme habituellement, avec la roue à canon 2 pivotée librement sur la chaussée 1, par une roue de minuterie (non représentée) qui assure un rapport de vitesse angulaire de 1/12 entre la chaussée 1 et la roue à canon 2, de manière que la chaussée 1 exécute une rotation en une heure et la roue à canon 2, une rotation en 12 heures.

La roue à canon engrène avec un train d'engrenages comprenant un renvoi 3, un mobile démultiplicateur 4 et un mobile 5, solidaire d'un doigt d'entraînement 5a. Le rapport entre la roue à canon 2 et le mobile d'entraînement 5 est deux fois l'inverse du rapport précédent soit 24/1, de manière que le doigt d'entraînement 5a exécute un tour par heure. A chaque rotation, le doigt d'entraînement 5a rencontre une dent de la denture 6a d'un mobile auxiliaire d'indication des heures 7.

Si l'on se réfère plus spécialement à la vue en coupe de la figure 2, on constate que le mobile auxiliaire d'indication des heures 7 comporte deux mobiles en forme d'anneaux plats co-axiaux dentés superposés, un anneau inférieur 6 muni d'une denture interne 6a de 24 dents et un anneau supérieur 8, dont la face supérieure porte les indications des heures de 1 à 24. La partie externe de l'anneau supérieur 8 présente un talon annulaire plus épais dans la face interne duquel une portée annulaire est ménagée pour former un siège annulaire 8b pour recevoir le bord externe de l'anneau inférieur 6. Des vis 9 constituant des moyens de butée amovibles, sont vissées dans la face inférieure du talon annulaire de l'anneau supérieur 8. Leurs têtes débordent de part et d'autre du talon annulaire de l'anneau supérieur 8, d'une part sous le bord externe de l'anneau inférieur 6 et d'autre part, sous une portée annulaire 10a du bâti 10. Les dimensions respectives sont choisies pour que lorsque la vis 9 appuie contre la face inférieure du talon annulaire de l'anneau supérieur 8, le disque inférieur 6 reste libre de tourner dans la portée annulaire 8b. L'anneau supérieur 8 présente encore une portée annulaire externe 8c qui fait pendant aux portions des têtes de vis 9 qui appuient sur la portée annulaire 10a. Cette portée annulaire appuie sur une portée 10b, en sorte que les deux portées 10a, 10b sont prise en sandwich entre les vis 9 et la portée annulaire, tout en autorisant la rotation de l'anneau 8 par rapport au bâti 10.

Une denture 8a de 24 dents en forme de triangles isocèles est ménagée dans la face interne du talon annulaire de l'anneau supérieur 8. Un cliquet 11 est monté pivotant sur l'anneau inférieur 6, dans un espace ménagé entre les anneaux inférieur 6 et supérieur 8. Ce cliquet 11 est mis en prise avec la denture 8a de l'anneau supérieur par un ressort 12. Grâce à ce cliquet 11, les deux mobiles 6 et 8 sont rendus solidaires l'un de l'autre en rotation. Un second cliquet 13 est mis en prise avec la denture 6a de l'anneau inférieur 6 par un ressort 14.

Un mécanisme d'entraînement manuel de l'anneau supérieur 8 du mobile auxiliaire d'indication des heures 7 est encore prévu pour changer l'indication de l'heure de ce mobile auxiliaire en fonction du fuseau horaire que l'on désire afficher. Ce mécanisme comporte deux bascules à ressorts 15, 16, montées pivotantes autour de deux vis à portées respectives, 17, 18. Chacune de ces bascule 15, 16 est associée à une bascule de commande 19, respectivement 20, montée pivotante autour d'une vis à portée 21, respectivement 22. Ces bascules de commande 19, 20 portent chacune un plot 19a, respectivement 20a destiné à coopérer avec un poussoir de commande manuelle (non représenté) monté dans la carrure du boîtier de la pièce d'horlogerie et destiné à permettre d'effectuer une commande manuelle depuis l'extérieur. Ces bascules 19, 20 sont disposées entre les deux anneaux 6, 8 du mobile auxiliaire d'indication des heures 7, vis-à-vis de la denture interne 8a de l'anneau supérieur 8.

Comme on peut le constater, ces deux bascules 15, 16 tournent dans deux sens respectifs opposés lorsqu'elles sont déplacées par les bascules de commande respectives 19, 20. De ce fait, chaque bascule 15, 16 vient en prise avec la denture 8a pour faire tourner d'un pas l'anneau supérieur 8 par rapport à l'anneau inférieur 6 respectivement dans les deux sens. Pour empêcher la rotation de l'anneau inférieur 6 lorsque l'une ou l'autre des bascules 15, 16 entraîne l'anneau supérieur 8, chacune de ces bascules comporte un élément de verrouillage 15a, respectivement 16a constitué par une portée située à la hauteur de la denture 6a de l'anneau inférieur 6. Si on examine la figure 1, on voit que lorsque l'une des bascules 15, 16 est déplacée par la bascule de commande 19, respectivement 20, son extrémité en forme de bec rencontre une dent de la denture 8a de l'anneau supérieur 8 et simultanément, l'élément de verrouillage 15a, respectivement 16a vient se positionner juste devant une dent de la denture 6a de l'anneau inférieur 6, par rapport aux sens respectifs d'entraînement de l'anneau supérieur 8 par les bascules 15, 16, ce déplacement relatif des deux anneaux 6, 8 étant rendu possible grâce au cliquet 11 qui les relie l'un à l'autre.

Grâce à la présence des deux anneaux superposés 6, 8 et à leur liaison par encliquetage, le déplacement de l'anneau supérieur 8 qui porte les indications de l'heure d'un second fuseau horaire, peut être effectué, même lorsque le doigt d'entraînement 5a du mobile 5 du train d'engrenage d'entraînement est engagé entre deux dents 6a de l'anneau inférieur, sans risque d'endommager le mécanisme.

Comme on peut le constater, le mécanisme selon l'invention ne nécessite pratiquement pas de modification du mouvement de base de la pièce d'horlogerie, si ce n'est peut-être une roue à canon plus épaisse. De ce fait, ce mécanisme peut être ajouté, sous forme de module indépendant, sur une pièce d'horlogerie existante sans modification substantielle de ce mouvement, de la même manière qu'on le fait par exemple pour un mécanisme de quantième.

## Revendications

1. Pièce d'horlogerie comprenant un mobile auxiliaire d'indication de l'heure (7) portant une denture (6a) en prise avec un sautoir de positionnement (13), un mécanisme d'entraînement de ce mobile auxiliaire comportant une liaison cinématique (3-5) avec les mobiles principaux (2) d'indication des heures et des minutes, pour mettre en prise un élément d'entraînement (5a) de ce mécanisme d'entraînement avec la denture (6a) de ce mobile auxiliaire (7) d'indication de l'heure toutes les heures; et deux bascules de correction (15, 16) pour déplace sélectivement bascules de correction (15, 16) pour déplacer sélectivement par pas d'une heure, l'un desdits mobiles principaux indicateurs de l'heure par rapport à l'autre respectivement dans les deux sens de rotation, **caractérisé en ce que** ledit mobile auxiliaire (7) d'indication de l'heure comporte un premier et un second mobiles rotatifs co-axiaux dentés (6, 8), reliés l'un à l'autre par des organes d'encliquetage (11), que le second desdits mobiles co-axiaux (8) porte les indications horaires et que sa denture (8a) est en prise avec lesdits organes d'encliquetage (11) solidaires du premier (6) desdits mobiles co-axiaux et sélectivement avec lesdites bascules de correction (15, 16) et **en ce que** chacune desdites bascules de correction (15, 16) comporte des moyens de verrouillage (15a, 16a) pour venir en prise avec la denture (6a) du premier (6) desdits mobiles coaxiaux au moment où elle agit sur le second (8) desdits mobiles co-axiaux.

2. Pièce d'horlogerie selon la revendication 1, dans laquelle lesdits mobiles coaxiaux (6, 8) dudit mobile auxiliaire (7) d'indication de l'heure présentent la forme de deux anneaux plats (6, 8) superposés, l'un présentant une portée (8b) pour recevoir l'autre, celui-ci étant retenu axialement par des moyens de butée amovibles (9).

3. Pièce d'horlogerie selon la revendication 2, dans laquelle l'un desdits anneaux plats superposé (6, 8) présente une portée annulaire externe (8c) adjacente à un talon annulaire dont la face inférieure présente une portée annulaire interne pour recevoir l'anneau plat inférieur (6), des vis (9) étant vissées sous ce talon annulaire leurs têtes respectives débordant de part et d'autre de ce talon annulaire, d'une part sous le bord externe de l'autre anneau (6) et d'autre part, sous une portée annulaire (10a) du bâti (10), ladite portée annulaire externe (8c) s'étendant au-dessus d'une autre portée annulaire (10b) dudit bâti.

## Claims

1. Timepiece comprising an auxiliary mobile (7) indicating the time, bearing a toothset (6a) in mesh with a positioning jumper (13), a drive mechanism for driving this auxiliary mobile comprising a kinematic connection (3-5) with the main mobiles (2) that indicate the hours and the minutes, in order to bring a drive element (5a) of this drive mechanism into mesh with the toothset (6a) of this auxiliary mobile (7) that indicates the time every hour; and two correction levers (15, 16) for selectively moving, in steps of one hour, one of said main mobiles that indicate the time with respect to the other respectively in the two directions of rotation, **characterized in that** the said auxiliary mobile (7) that indicates the time comprises a first and a second toothed coaxial rotary mobile (6, 8) connected to one another by clip-fastening members (11), **in that** the second of the said coaxial mobiles (8) bears hour indications and **in that** its toothset (8a) is in mesh with the said clip-fastening members (11) secured to the first (6) of the said coaxial mobiles and selectively with the said correction levers (15, 16), and **in that** each of the said correction levers (15, 16) comprises locking means (15a, 16a) for coming into mesh with the toothset (6a) of the first (6) of the said coaxial mobiles at the moment at which it acts on the second (8) of the said coaxial mobiles.

2. Timepiece according to Claim 1, in which the said coaxial mobiles (6, 8) of the said auxiliary mobile (7) that indicates the time takes the shape of two superposed flat annuli (6, 8), one having a bearing surface (8b) to accept the other, the latter being held axially by removable stop means (9).

3. Timepiece according to Claim 2, in which one of the said superposed flat annuli (6, 8) has an external annular bearing surface (8c) adjacent to an annular tang the underside face of which has an internal annular bearing surface to accept the lower flat annulus (6), screws (9) being screwed under this annular tang, their respective heads protruding from each side of this annular tang, firstly under the outer edge of the other annulus (6) and secondly under an annular bearing surface (10a) of the frame (10), the said external annular bearing surface (8c) extending over the top of another annular bearing surface (10b) of the said frame.

## Patentansprüche

1. Uhr mit einem Zusatzrad (7) zur Stundenanzeige, das eine Zahnung (6a) aufweist, die in Eingriff mit einem Positionierspringteil (13) ist, mit einem Antriebsmechanismus für das Zusatzrad, das über eine kinematische Verbindung (3 - 5) mit den Haupträdern (2) zur Anzeige der Stunden und der Minuten verfügt, um ein Antriebselement (5a) des Antriebsmechanismus mit der Zahnung (6a) des Zusatzrades (7) zur Anzeige der Stunde zu jeder Stunde in Eingriff zu bringen, und mit zwei Korrekturwippen (15, 16), um wahlweise im Stundentakt eines der Haupträder des Antriebsmechanismus zum Anzeigen der Stunde jeweils in Bezug auf das andere in den beiden Drehrichtungen zu bewegen, **dadurch gekennzeichnet, dass** das Zusatzrad (7) zum Anzeigen der Stunde ein erstes und ein zweites drehbares, koaxiales und mit Zähnen versehenes Rad (6, 8) aufweist, die über Verklinkungsorgane (11) miteinander verbunden sind, dass das zweite koaxiale Rad (8) die Stundenanzeigen trägt und dass dessen Zahnung (8a) mit den Verklinkungsorganen (11), die mit dem ersten (6) der koaxialen Räder verbunden sind, und wahlweise mit den Korrekturwippen (15, 16) in Eingriff ist, und dass jede der Korrekturwippen (15, 16) mit Verriegelungsmitteln (15a, 16a) ausgestattet ist, um in dem Moment mit der Zahnung (6a) des ersten (6) der koaxialen Räder in Eingriff zu kommen, bei dem es auf das zweite koaxiale Rad (8) einwirkt.

2. Uhr nach Anspruch 1, bei der die koaxialen Räder (6, 8) des Zusatzrades (7) zum Anzeigen der Stunde die Gestalt von zwei flachen, übereinander gelegten Ringen (6, 8) aufweisen, wobei eines eine Auflage (8b) zum Aufnehmen des anderen bildet, welches wiederum in axialer Richtung durch lösbare Anschlagmittel (9) gehalten ist.

3. Uhr nach Anspruch 2, bei der einer der flachen übereinander gelegten Ringe (6, 8) über einen außenseitigen ringförmigen Anschlag (8c) verfügt, der benachbart eines ringförmigen Absatzes liegt, dessen Unterseite einen innenseitigen ringförmigen Anschlag bildet, um den flachen unteren Ring (6) aufzunehmen, wobei unterseitig in den ringförmigen Absatz eingeschraubte Schrauben (9) mit ihren jeweiligen Köpfen beidseitig des ringförmigen Absatzes überstehen, und zwar zum einen bei einem außenseitigen Rand des anderen Ringes (6) und zum anderen bei einer ringförmigen Auflage (10a) des Tragrahmens (10), wobei sich die ringförmige außenseitige Auflage (8c) über die andere ringförmige Auflage (10b) des Tragrahmens erstreckt.
